# DEMANDE DE BREVET EUROPEEN

(11) **EP 0 298 005 A1**
(43) Date de publication de la demande: **04.01.1989**
(21) Numéro de dépôt: 88450023.2
(22) Date de dépôt: 06.06.1988
(51) Int. Cl.: E04D 1/34

(54) **Dispositif de fixation de tuiles romaines**

(30) Priorité: 09.06.1987 FR 8708110
(71) Demandeur: Héraud, Jean-Michel, F-33210 Langon (FR)
(72) Inventeur: Héraud, Jean-Michel, F-33210 Langon (FR)

(57) **Abrégé**

Procédé de fixation de tuiles "romaines (8, 9) caractérisé en ce qu'il utilise un corps (A) déformable par allongement grâce à sa découpe en accordéon, muni de crochets à ses extrémités et de crêtes sagittales coopérant avec une pièce de retenue (B) munie d'un organe élastique d'encliquetage (6) et d'une pince élastique (7) formant pince de retenue pour une tuile de recouvrement (9).

## Description

a)- Ce dispositif de fixation des tuiles "canal" permet de réemployer de vieilles tuiles, tout en empêchant les glissements suivant la pente, des tuiles "courant",
   les soulèvements par vents tourbillonnants,
   les mouvements de roulis, lorsque l'on marche sur les toitures .
   - empêchant pour les tuiles "chapeau" de glisser ou de se retourner-
b)- Ce dispositif est INVISIBLE, ( donc ne modifie pas l'esthétique de la toiture ) car toujours recouvert par les tuiles de dessus ou des tuiles de rives-
   Il est donc toujours à l'abri des intempéries et surtout de la lumière donc des rayonnements ULTRA-VIOLETS.
   Etant toujours recouvert,il ne peut retenir les matières végétales, ( feuilles, barbes de pin, etc...), et gêner l'écoulement des eaux.
   Il n'est pas sensible aux variations thermiques et hygrométriques habituelles de nos régions tempérées.
   Enfin ce dispositif très aéré permet une grande circulation de l'air sous tuile, donc une très bonne ventilation, ce qui est essentiel pour la tenue des tuiles au GEL.
c)-Ce dispositif est composé de deux pièces;
   - L'une en matière plastique thermoformable, en forme de U, véritable étrier, qui viendra enserrer la tuile"courant",
   -L'autre pièce en acier galvanisé embouti, ( ou tout autre matériau pouvant subir les mêmes contraintes ou rendre les mêmes services), usinée en forme de PINCE venant serrer la partie supérieure ( la plus étroite ) de la tuile de recouvrement.
d)- La pièce en U sera appelée Pièce A
   Cette pièce comprend elle même 3 parties:
   1) Une base qui présente un relief "ondulé" de type accordéon (2) permettant par étirement des variations de largeur dépendantes des tuiles utilisées,
      Ce relief en forme de berceau par sa courbe concave vers le haut, recevra la face convexe de la tuile "courant", qui reposera sur cette pièce et sera ainsi auto-calée.
      Au centre de cette base ( 1 ) un trou permettra de fixer cette pièce au support sous-jacent.
   2)- Deux bras latéraux (3)
      Ces bras latéraux (3) vont longer les cotés de la tuile "courant" et se terminer par des crochets (4) venant serrer les bords de la tuile, empêchant cette tuile de glisser, de se soulever ou même de se déplacer latéralement.
   3)- Des crètes sagittales (5) au nombre de deux , prenant naissance pour chacune d'elle au sommet de chaque crochet, ces crètes (5) serviront, soit l'une soit l'autre,de point d'ancrage pour la pièce B décrite plus loin qui viendra se fixer sur cette crète (5) au moyen d'un CLIP (6)
e)- La pièce en forme de pince qui sera appelée PIECE B Cette pièce B sera en forme de bec de canard (7) dont l'ouverture servira de pince serrant l'extrémité supérieure (9), ( la plus étroite), de la tuile de recouvrement, empêchant celle-ci de glisser ou de se retourner, et la rendant solidaire de la tuile courant; Le tout restant fixé sur le support sous-tuile,(liteaux ou voliges EtC...)
f)- Cette pièce B sera munie à sa partie inférieure d'un organe élastique d'encliquetage (6) qui viendra fixer l'une des crètes sagittales (5) de la pièce A déja décrite précédamment.
g)- Cette pièce B ( comme la pièce A ) sera INVISIBLE car toujours recouverte par la tuile de recouvrement supérieure.

## Revendications

1) Dispositif de fixation de tuiles "canal" ou ROMAINES caractérisé en ce qu'il utilise un corps déformable par allongement grâce à sa découpe en ACCORDEON, muni de crochets à ses extrémités (4), et en ce que sur ces crochets (4) prennent naissance des crètes sagittales (5), coopérant avec une pièce de retenue B.

2) Dispositif selon la revendication (1) caractérisé en ce que la pièce de retenue B est munie à sa partie inférieure d'un organe élastique d'encliquetage (6) ou CLIP.

3) Dispositif selon la revendication (2) caractérisé en ce que la pièce de retenue B est pourvue d'une pince élastique (7) formant pince de retenue pour une tuile de recouvrement (9), ladite pince (7) étant disposée au-dessus du clip (6).
